# EUROPÄISCHE PATENTSCHRIFT

(11) **EP 1 507 650 B1**
(45) Veröffentlichungstag und Bekanntmachung des Hinweises auf die Patenterteilung: **26.08.2009**
(21) Anmeldenummer: 03720381.7
(22) Anmeldetag: 28.03.2003
(51) Int. Cl.: B30B 15/28, B30B 15/00, B30B 1/24, B30B 15/10, B30B 15/14

(54) **HANDBETÄTIGTE PRESSE**
MANUALLY OPERATED PRESS
PRESSE A MAIN

(30) Priorität: 16.05.2002 DE 10223153
(43) Veröffentlichungstag der Anmeldung: 23.02.2005
(73) Patentinhaber: Gebr. Schmidt Fabrik für Feinmechanik GmbH & Co. KG, 78112 St. Georgen (DE)
(72) Erfinder: BABIEL, Hartmut, 78112 St. Georgen (DE); SCHUBERT, Werner, 78112 St. Georgen (DE)
(74) Vertreter: Witte, Weller & Partner
(86) Internationale Anmeldenummer: PCT/EP2003/003238
(87) Internationale Veröffentlichungsnummer: WO 2003/097339

(56) Entgegenhaltungen:
- EP-A- 0 622 175
- DE-A- 3 533 003
- FR-A- 2 041 420
- FR-A- 2 286 339
- US-A1- 2001 022 142
- US-B1- 6 293 155
- PATENT ABSTRACTS OF JAPAN vol. 1999, no. 13, 30. November 1999 (1999-11-30) & JP 11 230191 A (KODERA DENSHI SEISAKUSHO:KK), 27. August 1999 (1999-08-27)

## Beschreibung

Die Erfindung betrifft eine handbetätigte Presse mit einem Betätigungsorgan, dessen Bewegung in eine Hubbewegung eines Pressenstößels umgesetzt wird, wobei eine Hubsperre vorgesehen ist, um eine vorbestimmte Hubbewegung des Pressenstößels zu verhindern.

Eine Presse der vorstehend genannten Art, bei der die Hubsperre als Rückhubsperre ausgebildet ist, ist aus der DE 199 59 627 A1 bekannt.

Handbetätigte Pressen der vorbeschriebenen Art werden üblicherweise in Akkord-Arbeitsplätzen eingesetzt. Da der Kraftaufwand beim manuellen Betätigen der Presse zum Ende des Presshubes hin zunimmt, neigen manche Bedienungspersonen dazu, den Presshub nur unvollständig durchzuführen und den Rückhub bereits vor Erreichen des vorgesehenen unteren Endpunktes des Presshubes einzuleiten. Dann wird jedoch der Pressvorgang nicht korrekt abgeschlossen, so dass qualitativ minderwertig gepresste Werkstücke oder gar Ausschuss entstehen.

Um den vorgenannten Problemen entgegenzuwirken, ist es bekannt, handbetätigte Pressen mit einer sogenannten Rückhubsperre zu versehen. Bei bekannten handbetätigten Pressen ist die Rückhubsperre mechanisch aufgebaut. Bei der eingangs erwähnten bekannten Presse wird die mechanische Rückhubsperre durch eine Nutenscheibe mit einem Rastbolzen realisiert. Beim Betätigen eines Handhebels der Presse wird die Nutenscheibe gedreht und der Rastbolzen läuft in einer vorgegebenen Nutenbahn der Nutenscheibe. Die Nutenbahn weist an zwei Positionen, die dem Ende des Grobhubes bzw. dem Ende des Feinhubes entsprechen, Stufen auf. Sobald der Rastbolzen eine Stufe übersprungen hat, kann die Nutenscheibe nicht mehr über die Stufe hinweg rückwärts gedreht, d.h. der Pressenstößel nicht mehr zurück nach oben verfahren werden. Erst wenn der Pressenstößel den gesamten Presshub durchlaufen hat, gelangt der Rastbolzen in eine Position, in der er selbsttätig wieder an den Anfang der Nutenbahn zurückkehren kann. Dies bedeutet, dass der Pressenstößel erst nach vollständig durchfahrenem Weg wieder in seiner Ausgangslage nach oben verfahren werden kann.

Obwohl sich die vorstehend beschriebene mechanische Lösung in der Praxis durchaus bewährt hat, sind unter verschiedenen Gesichtspunkten weitere Verbesserungen wünschenswert.

Zunächst besteht ein erstes Problem darin, dass herkömmliche manuelle Pressvorgänge im Gegensatz zu automatisch durchgeführten Pressvorgängen, bei denen üblicherweise numerisch gesteuerte Pneumatikpressen eingesetzt werden, nicht dokumentierbar sind. Dies ist heutzutage in vielen Anwendungsbereichen nicht mehr akzeptabel, insbesondere dann, wenn Herstellungsprozesse nach ISO 9000 zertifiziert werden sollen.

Ein zweites Problem bei handbetätigten Pressen der eingangs genannte Art besteht darin, dass für jeden Pressvorgang eine individuelle Nutenscheibe hergestellt werden muss. Dies liegt daran, dass die Länge des Grobhubes und die Länge des Feinhubes jeweils individuell von den zu fügenden Werkstücken abhängen. All dies wirkt sich aber nachteilig bei sogenannten sequenziellen Mehrfachverpressungen aus. Bei derartigen Arbeitsvorgängen werden nämlich nacheinander mehrere Teile in mehreren Pressvorgängen zusammengefügt, beispielsweise werden auf eine Welle nacheinander ein Seegering, ein Lager, eine Ritze, eine Dichtung usw. gefügt.

Bislang ging man bei derartigen Mehrfachverpressungen so vor, dass die einzelnen Pressvorgänge nacheinander an unterschiedlichen Arbeitsplätzen durchgeführt wurden. Dies hatte zur Folge, dass ebensoviele Bedienungspersonen notwendig waren, wie einzelne Pressvorgänge durchgeführt werden mussten.

Schließlich besteht ein drittes Problem mit handbetätigten Pressen der eingangs genannten Art darin, sicherzustellen, dass zwischen sogenannten Gutteilen und Schlechtteilen differenziert wird. In diesem Zusammenhang ist bekannt, beispielsweise aus der DE 197 05 462 A1, eine Presse mit einem ersten Sensor für den Presshub sowie einem zweiten Sensor für die Presskraft auszurüsten und ein Weg-Kraft-Diagramm für jeden Pressvorgang zu erstellen, der charakteristisch für eine gute bzw. eine schlechte Pressung ist. Wenn nämlich die gemessene Weg-Kraft-Kurve innerhalb eines vorgegebenen Toleranzbandes liegt, wird das Teil als gut verpresst erkannt. Andernfalls handelt es sich um ein Schlechtteil, das ausgesondert werden muss.

In diesem Zusammenhang ist es bei automatischen Pressen mit pneumatischem Antrieb bekannt, im Falle der Erkennung eines Schlechtteils die Presse abzuschalten, während sich das Schlechtteil noch in der Presse befindet. Sinn dieser Maßnahme ist, die Bedienungsperson daran zu hindern, nach der Herstellung eines Schlechtteils die Arbeit fortzusetzen. Vielmehr muss die Bedienungsperson einen Vorarbeiter oder Meister rufen, der mittels eines speziellen Schlüssels zum Beispiel einen Schlüsselschalter betätigt und die Presse wieder freigibt. Für den weiteren Einsatz der Presse ist dann zunächst erforderlich, das Schlechtteil zu entfernen. Da diesem Vorgang somit erhebliche Aufmerksamkeit gewidmet wird, kann davon ausgegangen werden, dass das aus der Presse entfernte Schlechtteil dann auch in einen speziellen Schlechtteilbehälter verbracht und aus dem weiteren Prozess ausgeschieden wird.

Schließlich gibt es auch Fälle, in denen man verhindern möchte, dass der Pressenstößel während des Arbeitshubes über eine vorbestimmte Hubposition hinaus verfahren werden kann, wobei diese Hubposition prozessabhängig vergebbar sein sollte.

Das Dokument FR 2 041 420 betrifft eine elektromagnetisch unterstützte Steuereinrichtung zum manuellen Heißklebepressen. Es existieren mehrere Pressenmodelle, die entweder manuell oder mittels Hebeln und Steuerhebeln betätigt werden. Alternativ können sie durch Verwendung von herkömmlichen mechanischen oder pneumatischen Mitteln automatisch gesteuert werden. Manuelle Pressen erfordern die Ausübung einer großen Kraft bzw. das Durchführen von Bewegungen mit großer Amplitude.

Das Dokument FR 2 041 420 offenbart eine unterstützte Steuereinrichtung, die für manuelle Pressen anwendbar ist, die einen Wärmerahmen aufweisen. Der Wärmerahmen dient zum heißen Verkleben von Fasern und ist dadurch gekennzeichnet, dass der Unterstützungsmechanismus bei geringen Stärken von zu verklebenden Produkten lediglich dann zur Anwendung kommt, wenn die Rahmen lediglich 3 mm voneinander entfernt sind. Der obere Rahmen ist um eine Achse beweglich und seine Temperatur kann um mindestens 35°C erhöht werden, wobei ein ausreichendes Spiel sichergestellt ist, so dass der Arbeitsplatz gut einsehbar ist. Am Ende des Pressenhubs wird der Hub durch einen Elektromagneten sichergestellt. Der niedrigere Rahmen ist an einem Ende eines Arms angebracht.

Der Erfindung liegt die Aufgabe zugrunde, eine handbetätigte Presse der eingangs genannten Art dahingehend weiterzubilden, dass die geschilderten Probleme vermieden werden. Insbesondere soll eine handbetätigte Presse zur Verfügung gestellt werden, deren Pressvorgänge dokumentierbar sind, bei der in einfacher Weise und ohne mechanische Eingriffe auch Mehrfachverpressungen ausgeführt werden können und die schließlich die Möglichkeit bietet, Vorkehrungen zu schaffen, dass ein Ausscheiden von Schlechtteilen mit hoher Wahrscheinlichkeit gewährleistet werden kann.

Bei einer Presse der eingangs genannten Art wurde diese Aufgabe erfindungsgemäß dadurch gelöst, dass die Hubsperre einen ersten Sensor zum kontinuierlichen Erfassen der Hubbewegung des Pressenstößels sowie eine in Abhängigkeit von Signalen des ersten Sensors betätigte Kupplung aufweist, mit der eine Kraftübertragung zwischen dem Betätigungsorgan und dem Pressenstößel verhinderbar ist.

Die der Erfindung zugrunde liegende Aufgabe wird auf diese Weise vollkommen gelöst.

Dadurch, dass die Hubsperre im Gegensatz zum Stand der Technik elektronisch realisiert wird, eröffnet sich anders als bisher die Möglichkeit, Pressvorgänge dokumentieren zu können, so dass erstmals Fertigungsprozesse mit handbetätigten Pressen nach ISO 9000 zertifizierbar sind.

Die bei der erfindungsgemäßen Presse verwendete Steuerung mittels Sensorsignalen hat ferner den Vorteil, dass die Rastpunkte der Hubsperre von außen programmierbar sind, so dass die Presse parametriert und ferngesteuert werden kann. Durch entsprechende Programmierung kann man daher die bereits erwähnten sequenziellen Mehrfachverpressungen durchführen, weil die hierfür einzustellenden Rastpunkte, beispielsweise für jeweils drei oder vier aufeinanderfolgende Pressvorgänge, individuell verstellt werden können, um sich dann zyklisch zu wiederholen.

Erfindungsgemäß kann die Presse in an sich bekannter Weise mit einer Rückhubsperre versehen werden, die eine Rückhubbewegung des Pressenstößels verhindert, ehe dieser eine vorbestimmte Endstellung erreicht hat. Alternativ kann die Hubsperre aber auch als Arbeitshubsperre ausgebildet werden, die eine weitere Arbeitshubbewegung des Pressenstößels über eine vorbestimmte Hubstellung hinaus verhindert.

Bei einer ersten Variante einer erfindungsgemäßen Presse ist der Pressenstößel mittels der Kupplung raumfest festlegbar.

Diese Maßnahme hat den Vorteil, dass die gesamte Presse immobilisiert wird, so dass eine Bedienungsperson keinerlei Manipulationen an der Presse mehr vornehmen kann, wenn entgegen der Vorschrift ein Rückhubvorgang vor Erreichen des Endpunktes des Presshubes eingeleitet wird.

Bei einer bevorzugten konstruktiven Ausgestaltung dieser Variante ist das Betätigungsorgan in an sich bekannter Weise als Betätigungshebel ausgebildet, der mit einer Welle verbunden ist, die bei einer Schwenkbewegung des Betätigungshebels verdreht wird. Bevorzugt ist dabei, wenn auf der Welle eine erste Scheibe drehfest angeordnet ist, neben der ersten Scheibe eine zweite raumfeste Scheibe angeordnet ist und die Scheiben als Kupplungsscheiben der Kupplung ausgebildet sind.

Diese Maßnahmen haben den Vorteil, dass eine sehr kompakte und leicht steuerbare Anordnung entsteht.

Dies gilt insbesondere dann, wenn der erste Sensor mit auf der ersten Scheibe angeordneten Marken zusammenwirkt.

Diese Maßnahme hat den Vorteil, dass zum Erfassen der Hubbewegung des Pressenstößels ein Winkelsensor eingesetzt werden kann, beispielsweise ein handelsüblicher Winkelsensor, der die am Umfang der drehbaren Scheibe angeordneten Inkrement-Marken erfasst. Ein solcher Sensor kann beispielsweise gabelförmig oder dergleichen ausgebildet sein.

Bei einer alternativen Ausführungsform der erfindungsgemäßen Presse kann die Kupplung jedoch auch in den Kraftfluss zwischen dem Betätigungsorgan und dem Pressenstößel eingeschaltet sein. In diesem Falle wird ebenfalls verhindert, dass durch eine Bewegung des Betätigungsorgans in der falschen Richtung eine Rückhubbewegung des Pressenstößels eingeleitet wird, weil das Betätigungsorgan bei betätigter Kupplung leerläuft, da eine Kraftübertragung auf den Pressenstößel unterbunden ist.

In jedem Fall ist erfindungsgemäß bevorzugt, wenn die Kupplung eine Magnetkupplung ist. Sie kann aber auch pneumatisch oder hydraulisch betätigbar sein.

Auch diese Maßnahme hat den Vorteil, dass handelsübliche Bauelemente verwendet werden können, die einfach zu montieren und zu steuern sind.

Bei einer weiteren Gruppe von Ausführungsbeispielen ist bevorzugt, wenn in ebenfalls an sich bekannter Weise ein zweiter Sensor zum Erfassen der vom Pressenstößel ausgeübten Presskraft sowie Mittel vorgesehen sind, um aus der Abhängigkeit der Presskraft von der Hubbewegung ein die Güte des Pressvorganges charakterisierendes Signal abzuleiten.

Diese Maßnahme hat den Vorteil, dass nunmehr auch für handbetätigte Pressen eine sofortige Qualitätskontrolle über ein Kraft-Weg-Diagramm möglich ist, was ganz besonders der angestrebten Zertifizierbarkeit entgegenkommt. Die Erfindung macht sich insoweit zunutze, dass für die Realisierung der bereits beschriebenen elektronischen Rückhubsperre ein erster Sensor für den Presshub vorgesehen sein muss, der dann als Zweitnutzen auch zum Erstellen von Kraft-Weg-Diagrammen herangezogen werden kann.

Eine besonders bevorzugte Weiterbildung der letztgenannten Variante besteht darin, dass am Ende eines Pressvorgangs die Kraftübertragung zwischen Betätigungsorgan und Pressenstößel zunächst unterbrochen und erst dann wieder freigegeben wird, wenn das Signal einem guten Pressvorgang entspricht. Diese Maßnahme hat den Vorteil, dass nur in den Fällen eine unmittelbare Entnahme des gepressten Werkstücks möglich ist, in denen die zuvor erwähnte Qualitätskontrolle ein Gutteil erkannt hat. Nur dann wird der nächste Pressvorgang freigegeben. In allen anderen Fällen bleibt das schlechtgepresste Werkstück in der Presse und es bedarf dann besonderer Maßnahmen, um dieses Schlechtteil aus der Presse zu entfernen, wodurch genügend Aufmerksamkeit geschaffen wurde, um eine fachgerechte Entsorgung des Schlechtteils zu gewährleistet.

Weitere Vorteile ergeben sich aus der Beschreibung der beigefügten Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ein Ausführungsbeispiel der Erfindung ist in der Zeichnung dargestellt und wird in der nachfolgenden Beschreibung näher erläutert.

Die einzige Figur zeigt eine äußerst schematisierte Seitenansicht (teilweise aufgebrochen) eines Ausführungsbeispiels einer erfindungsgemäßen handbetätigten Presse.

In der Figur bezeichnet 10 insgesamt eine handbetätigte Presse von im Prinzip bekannter Bauart.

Die Presse 10 weist ein Basisteil 12 auf, das auf einem geeigneten Untergrund, beispielsweise einer Werkbank, steht. Vom Basisteil 12 führen Stützen 14 nach oben zu einem Kopfteil 16, dessen Gehäuse bei 17 angedeutet ist. Seitlich am Kopfteil 16 ist ein Betätigungshebel 18 zu erkennen, der mit einer in Lagern 19 im Gehäuse 17 gelagerten Welle 20 verbunden ist. Auf diese Weise lässt sich durch Schwenken des Betätigungshebels 18 die Welle 20 um ihre Achse 22 verdrehen, wie mit einem Pfeil 24 angedeutet.

Im Kopfteil 16 befindet sich ein äußert schematisch angedeutetes Getriebe 26, im einfachsten Fall eine Ritzel-Zahnstangen-Anordnung. Diese dient dazu, die Drehbewegung der Welle 20 in eine mit einem Pfeil 28 angedeutete vertikale Hubbewegung eines Pressenstößels 30 umzusetzen.

Dessen untere Stirnfläche 32 setzt beim Pressvorgang auf ein oberes Werkstück 34 eines Paares von Werkstücken 34, 36 auf, die miteinander verpresst werden sollen.

Insoweit ist die Presse von herkömmlicher Bauart.

Im Gegensatz zu bekannten Pressen weist die Presse 10 eine erste Scheibe 40 auf, die drehfest mit der Welle 20 verbunden ist. Unmittelbar neben der ersten Scheibe 40 befindet sich eine zweite Scheibe 42, die, wie mit der Schnittdarstellung in der Figur angedeutet, als Ring ausgebildet ist, so dass die Welle 20 durch die zweite Scheibe 42 hindurch geführt werden kann. Die zweite Scheibe 42 ist mittels einer Stütze 43 starr mit dem Gehäuse 17 verbunden und daher raumfest.

Mit 44 ist eine Kupplung angedeutet, die beide Scheiben 40, 42 umfasst, wobei die Scheiben 40, 42 als Kupplungsscheiben dienen. Die Kupplung 44 ist vorzugsweise eine Magnetkupplung. Sie kann jedoch auch mit pneumatischer oder hydraulischer Betätigung ausgeführt werden.

Die Kupplung 44 ist vorzugsweise eine Magnetkupplung. Sie ist elektrisch an ein elektronisches Steuergerät 46 angeschlossen. Dem elektronischen Steuergerät 46 können über Eingänge 48 Steuersignale von außen zugeführt werden, beispielsweise von einer numerischen Steuereinheit.

Neben der ersten Scheibe 40 ist ein erster Sensor 50 angeordnet, der mit Marken auf der ersten Scheibe 40 zusammenwirkt, insbesondere mit Inkrement-Marken, die am Umfang der ersten Scheibe 40 angeordnet sind. Der erste Sensor 50 kann stabförmig, gabelförmig oder dergleichen ausgebildet sein. Er erfasst die Drehung der ersten Scheibe 40 und damit über den Übersetzungsfaktor des Getriebes 26 die Hubbewegung und damit den Weg des Pressenstößels 30. Der erste Sensor 50 ist gleichfalls an das elektronische Steuergerät 46 angeschlossen.

Bei Ausführungsbeispielen der Erfindung kann der Pressenstößel 30 mit einem zweiten Sensor 52 versehen sein, mit dem die jeweilige Presskraft erfasst werden kann. Auch der zweite Sensor 52 ist an das elektronische Steuergerät 46 angeschlossen.

### Die Wirkungsweise der Presse 10 gemäß der Figur ist wie folgt:

In dem elektronischen Steuergerät 46 sind für einen ganz bestimmten Pressvorgang, beispielsweise für die in der Figur dargestellten Werkstücke 34 und 36, bestimmte Parameter abgespeichert, die z.B. Wegmarken für das Ende des Grobhubes und das Ende des Feinhubes entsprechen. Damit kann z.B. eine Rückhubsperre realisiert werden.

Wenn die Bedienungsperson in diesem Falle den Betätigungshebel 18 verschwenkt, dreht sich die Welle 20 und der Pressenstößel 30 fährt nach unten vor. Über den ersten Sensor 50 wird die Drehung der Welle 20 und damit die Hubbewegung des Pressenstößels 30 erfasst. Wenn nun beispielsweise die erste Marke erkannt wird, die dem Ende des Grobhubes entspricht, so würde dann, wenn die Bedienungsperson nach Durchfahren dieser ersten Marke versuchen sollte, den Betätigungshebel 18 wieder in die entgegengesetzte Richtung zu bewegen, die Kupplung 44 geschlossen. Durch Schließen der Kupplung würde die erste Scheibe 40 mit der zweiten Scheibe 42 kraftschlüssig verbunden und damit raumfest festgelegt. Die Bedienungsperson könnte daher den Betätigungshebel 18 nicht mehr bewegen.

Bei einem alternativen Ausführungsbeispiel könnte man mittels einer entsprechenden Kupplung auch den Kraftfluss in der Welle 20 auftrennen, in welchem Fall die Welle 20 axial geteilt werden müsste, wobei die erste Scheibe 40 auf dem linken Teil der Welle und die zweite Scheibe 42 auf dem rechten Teil der Welle anzuordnen wären, damit die beiden Teile der Welle mittels der Kupplung 44 drehfest miteinander verbunden oder alternativ voneinander gelöst werden können.

Es liegt auf der Hand, dass durch entsprechende Eingabe der Parameter über die Eingänge 48 beliebige Marken für die Pressvorgänge vorgegeben werden können, ohne dass mechanisch irgend etwas an der Presse 10 geändert werden muss. So kann z.B. auch die Endstellung des Hubes elektronisch vorgegeben werden und die handbetätigte Presse 10 damit Teil einer computergesteuerten Fertigung werden.

In analoger Weise kann eine Arbeitshubsperre realisiert werden, bei der verhindert wird, dass der Pressenstößel 30 über eine vorbestimmte Hubstellung hinaus verfahren wird.

Da gemäß der vorstehenden Schilderung für die elektronische Rückhubsperre ohnehin ein erster Sensor 50 zur Wegerfassung des Pressenstößels 30 vorgesehen ist, kann man sich dies erfindungsgemäß zunutze machen, indem in an sich bekannter Weise der zweite Sensor 52 zur Kraftmessung vorgesehen wird. Dann kann nämlich das elektronische Steuergerät 46 ein Kraft-Weg-Diagramm bilden und dadurch ein Kriterium dafür erzeugen, ob die Werkstücke 34, 36 "gut" oder "schlecht" verpresst wurden.

Die Kraft-Weg-Diagramme können in diesem Fall selbstverständlich vom elektronischen Steuergerät 46 abgerufen und einer zentralen Datenverarbeitungseinheit zugeführt werden, um den gesamten Fertigungsprozess zu dokumentieren.

Wenn die Presse 10 diese optionale Qualitätserkennung aufweist, kann bevorzugterweise die Steuerung der Presse 10 über das elektronische Steuergerät 46 so eingestellt werden, dass am Ende des Pressvorganges die Kupplung 44 geschlossen und damit die gesamte Anordnung zunächst immobilisiert wird. Diese Immobilisierung bewirkt, dass die Presse 10 zunächst nicht weiter betrieben werden kann. Natürlich wird dieser Zustand nur so lange aufrechterhalten, bis die Qualität des gerade abgeschlossenen Pressvorganges festgestellt worden ist. Ergibt diese Prüfung, dass ein Gutteil erzeugt wurde, wird die Kupplung 44 sogleich gelöst und die Bedienungsperson kann das gepresste Werkstück entnehmen und den nächsten Pressvorgang beginnen.

Sollte die Prüfung hingegen ergeben, dass ein Schlechtteil erzeugt wurde, bleibt die Kupplung 44 geschlossen, so dass die Bedienungsperson keine weiteren Pressvorgänge mehr mit der Presse 10 ausführen kann. Erst wenn durch Übersteuerung des elektronischen Steuergerätes 46 die Sperre aufgehoben, d.h. die Kupplung 44 durch ein entsprechendes übergeordnetes Signal wieder geöffnet wird, kann mit den Pressvorgängen fortgefahren werden. Da all dies die Intervention einer übergeordneten Person erfordert und damit der Vorgang eine gewisse Aufmerksamkeit erregt hat, kann auf diese Weise auch sichergestellt werden, dass das erzeugte Schlechtteil tatsächlich in der dafür vorgesehenen Weise entsorgt wird und nicht irrtümlich wieder zu den Gutteilen gelangt.

## Patentansprüche

1. Handbetätigte Presse (10) mit einem Betätigungsorgan, dessen Bewegung in eine Hubbewegung eines Pressenstößels (30) umgesetzt wird, wobei eine Hubsperre vorgesehen ist, um eine vorbestimmte Hubbewegung des Pressenstößels (30) zu verhindern, **dadurch gekennzeichnet, dass** die Hubsperre einen ersten Sensor (50) zum kontinuierlichen Erfassen der Hubbewegung des Pressenstößels (30) sowie eine in Abhängigkeit von Signalen des ersten Sensors (50) betätigte Kupplung (44) aufweist, mit der eine Kraftübertragung zwischen dem Betätigungsorgan und dem Pressenstößel verhinderbar ist.

2. Presse nach Anspruch 1, **dadurch gekennzeichnet, dass** die Hubsperre eine Rückhubsperre ist, die eine Rückhubbewegung des Pressenstößels (30) verhindert, ehe dieser eine vorbestimmte Endstellung erreicht hat.

3. Presse nach Anspruch 1, **dadurch gekennzeichnet, dass** die Hubsperre eine Arbeitshubsperre ist, die eine weitere Arbeitshubbewegung des Pressenstößels (30) über eine vorbestimmte Hubstellung hinaus verhindert.

4. Presse nach einem oder mehreren der Ansprüche 1 bis 3, **dadurch gekennzeichnet, dass** der Pressenstößel (30) mittels der Kupplung (44) raumfest festlegbar ist.

5. Presse nach Anspruch 4, **dadurch gekennzeichnet, dass** das Betätigungsorgan als Betätigungshebel (18) ausgebildet ist, der mit einer Welle (20) verbunden ist, die bei einer Schwenkbewegung des Betätigungshebels (18) verdreht wird.

6. Presse nach Anspruch 5, **dadurch gekennzeichnet, dass** auf der Welle (20) eine erste Scheibe (40) drehfest angeordnet ist, dass neben der ersten Scheibe (40) eine zweite, raumfeste Scheibe (42) angeordnet ist und dass die Scheiben (40, 42) als Kupplungsscheiben der Kupplung (44) ausgebildet sind.

7. Presse nach Anspruch 6, **dadurch gekennzeichnet, dass** der erste Sensor (50) mit auf der ersten Scheibe (40) angeordneten Marken zusammenwirkt.

8. Presse nach einem oder mehreren der Ansprüche 1 bis 7, **dadurch gekennzeichnet, dass** die Kupplung (44) in den Kraftfluss zwischen dem Betätigungsorgan und dem Pressenstößel (30) eingeschaltet ist.

9. Presse nach einem oder mehreren der Ansprüche 1 bis 8, **dadurch gekennzeichnet, dass** die Kupplung (44) eine Magnetkupplung ist.

10. Presse nach einem oder mehreren der Ansprüche 1 bis 8, **dadurch gekennzeichnet, dass** die Kupplung eine Pneumatikkupplung ist.

11. Presse nach einem oder mehreren der Ansprüche 1 bis 8, **dadurch gekennzeichnet, dass** die Kupplung eine Hydraulikkupplung ist.

12. Presse nach einem oder mehreren der Ansprüche 1 bis 11, **dadurch gekennzeichnet, dass** ein zweiter Sensor (52) zum Erfassen der vom Pressenstößel (30) ausgeübten Presskraft sowie Mittel vorgesehen sind, um aus der Abhängigkeit der Presskraft von der Hubbewegung ein die Güte des Pressvorganges charakterisierendes Signal abzuleiten.

13. Presse nach Anspruch 12, **dadurch gekennzeichnet, dass** am Ende eines Pressvorganges die Kraftübertragung zwischen Betätigungsorgan und Pressenstößel (30) zunächst unterbrochen und erst dann wieder freigegeben wird, wenn das Signal einem guten Pressvorgang entspricht.

## Claims

1. Manually operated press (10) having an actuating member, the movement of which is being translated into a stroke movement of a press ram (30), a stroke stop being provided for inhibiting a pre-determined stroke movement of said press ram (30), **characterized in that** said stroke stop comprises a first sensor (50) for continuously detecting said stroke movement of said press ram (30) as well as a clutch (44), said clutch being actuated under control of signals of said first sensor (50), whereby said clutch can inhibit a transmission of force between said actuating member and said press ram.

2. The press of claim 1, **characterized in that** said stroke stop is a return stroke stop inhibiting a return stroke movement of said press ram (30) before said press ram has reached a predetermined end position.

3. The press of claim 1, **characterized in that** said stroke stop is a working stroke stop inhibiting a further working stroke movement of said press ram (30) beyond a predetermined stroke position.

4. The press of anyone or several of claims 1 through 3, **characterized in that** said press ram (30) is adapted to be secured in a stationary manner by means of said clutch (44).

5. The press of claim 4, **characterized in that** said actuating member is configured as an actuating lever (18) connected to a shaft (20), said shaft being rotated when said actuating lever (18) is pivoted.

6. The press of claim 5, **characterized in that** a first disc (40) is rigidly arranged on said shaft (20) to rotate therewith, and that adjacent to said first disc (40) a second stationary disc (42) is arranged, said discs (40, 42) being configured as coupling discs of said clutch (44).

7. The press of claim 6, **characterized in that** said first sensor (50) cooperates with markers arranged on said first disc (40).

8. The press of anyone or several of claims 1 through 7, **characterized in that** said clutch (44) is inserted into the flow of force between said actuating member and said press ram (30).

9. The press of anyone or several of claims 1 through 8, **characterized in that** said clutch (44) is a magnetic clutch.

10. The press of anyone or several of claims 1 through 9, **characterized in that** said clutch is a pneumatic clutch.

11. The press of anyone or several of claims 1 through 8, **characterized in that** said clutch is a hydraulic clutch.

12. The press of anyone or several of claims 1 through 11, **characterized in that** said second sensor (52) is provided for detecting a pressing force exerted by said press ram (30), and that means are provided for deriving from the dependency of the pressing force from the stroke movement a signal indicative for the quality of said pressing operation.

13. The press of claim 12, **characterized in that** at the end of a pressing operation said transmission of force between said actuating member and said press ram (30) is first of all interrupted and is re-established only then when the signal corresponds to a good pressing operation.

## Revendications

1. Presse à commande manuelle (10) pourvue d'un organe de commande, dont le mouvement est converti en un mouvement de levage d'un coulisseau de presse (30), dans laquelle il est prévu un arrêt de course pour empêcher un mouvement de levage prédéterminé du coulisseau de presse (30), **caractérisée en ce que** l'arrêt de course présente un premier capteur (50) pour l'enregistrement en continu du mouvement de levage du coulisseau de presse (30), ainsi qu'un couplage (44) commandé en fonction de signaux du premier capteur (50), à l'aide duquel peut être empêchée une transmission de force entre l'organe de commande et le coulisseau de presse.

2. Presse selon la revendication 1, **caractérisée en ce que** l'arrêt de course est un arrêt de course de retour, qui empêche un mouvement de course de retour du coulisseau de presse (30), avant que celui-ci n'ait atteint une position finale prédéterminée.

3. Presse selon la revendication 1, **caractérisée en ce que** l'arrêt de course est un arrêt de course de travail, qui empêche un autre mouvement de course de travail du coulisseau de presse (30) au-delà d'une position de levage prédéterminée.

4. Presse selon l'une quelconque ou plusieurs des revendications 1 à 3, **caractérisée en ce que** le coulisseau de presse (30) peut être fixé de manière stabilisée au moyen du couplage (44).

5. Presse selon la revendication 4, **caractérisée en ce que** l'organe de commande se présente sous la forme d'un levier de commande (18), qui est raccordé à un arbre (20), qui est soumis à une torsion lors d'un mouvement pivotant du levier de commande (18).

6. Presse selon la revendication 5, **caractérisée en ce que** l'on aménage de manière solidaire en rotation un premier disque (40) sur l'arbre (20), on aménage à côté du premier disque (40) un second disque stabilisé (42) et on conçoit les disques (40, 42) sous la forme de disques du couplage (44).

7. Presse selon la revendication 6, **caractérisée en ce que** le premier capteur (50) coopère avec des repères ménagés sur le premier disque (40).

8. Presse selon l'une quelconque ou plusieurs des revendications 1 à 7, **caractérisée en ce que** le couplage (44) est enclenché dans le flux de force entre l'organe de commande et le coulisseau de presse (30).

9. Presse selon l'une quelconque ou plusieurs des revendications 1 à 8, **caractérisée en ce que** le couplage (44) est un couplage magnétique.

10. Presse selon l'une quelconque ou plusieurs des revendications 1 à 8, **caractérisée en ce que** le couplage est un couplage pneumatique.

11. Presse selon l'une quelconque ou plusieurs des revendications 1 à 8, **caractérisée en ce que** le couplage est un couplage hydraulique.

12. Presse selon l'une quelconque ou plusieurs des revendications 1 à 11, **caractérisée en ce qu'**il est prévu un second capteur (52) pour enregistrer la force de compression exercée par le coulisseau de presse (30), ainsi qu'un moyen pour induire un signal caractérisant la qualité de l'opération de presse en fonction de la force de compression du mouvement de levage.

13. Presse selon la revendication 12, **caractérisée en ce qu'**à la fin d'une opération de presse, la transmission de force entre l'organe de commande et le coulisseau de presse (30) est d'abord interrompue, puis autorisée à nouveau lorsque le signal correspond à une bonne opération de presse.
